# FASCICULE DE BREVET EUROPEEN

(11) **EP 0 232 668 B1**
(45) Date de publication et mention de la délivrance du brevet: **27.03.1991**
(21) Numéro de dépôt: 86440092.4
(22) Date de dépôt: 17.10.1986
(51) Int. Cl.: E04B 1/343, E04B 7/16, E04H 3/16

(54) **Dispositif de bâchage-débâchage de halls**
Auf- und Abrollvorrichtung für Planen auf Hallen
Device for covering and uncovering halls

(30) Priorité: 12.11.1985 FR 8516882
(43) Date de publication de la demande: 19.08.1987
(73) Titulaire: Etablissements Lucien WALTER Société Anonyme dite,, F-67170 Brumath (FR)
(72) Inventeur: Fritz, André, F-67930 Beinheim (FR); Gerlinger, Jean, F-67170 Geudertheim (FR); Walter, Denis, F-67370 Schnersheim (FR); Hollender, Jean Pierre, F-67500 Haguenau (FR); Schneider, Charles, F-67720 Hoerdt (FR)
(74) Mandataire: Aubertin, François

(56) Documents cités:
- NL-A- 8 101 484
- US-A- 2 140 220

## Description

L'invention concerne un dispositif de bâchage-débâchage de halls ou de toutes autres structures analogues destinés à être couverts totalement par des bâches, comprenant un ensemble modulable de bâches composé d'au moins deux bâches disposées en quinconce par rapport à un plan médian transversal de cet ensemble modulable la ou les bâches d'un côté du plan médian transversal étant soumises à une course de sens contraire à celui de la ou des bâches de l'autre côté de ce plan médian transversal, chacune desdites bâches s'enroulant sur au moins un tambour entraîné par un arbre et se déroulant de ce tambour et comportant leur extrémité libre reliée à des sangles entraînées, exerçant une traction sur les bâches lors de leur déroulement.

Dans l'état actuel de la technique, on utilise fréquemment, des bâches en matière plastique, kevlar ou autres, pour la couverture temporaire ou amovible de halls, terrains de sport, ou toutes autres structures de construction légère, telles que des structures métalliques ou en bois lamellé collé.

Ces structures sont le plus souvent constituées par un assemblage de fermes verticales réalisées notamment à l'aide de profilés tubulaires, puis juxtaposées et reliées entre elles par des poutrelles de liaison horizontales.

Aussi, il suffit pour assurer la couverture temporaire et amovible de la structure, de disposer sur le toit de celle-ci, des bâches que l'on déroule lors de la couverture, puis que l'on enroule à nouveau sur leurs tambours pour découvrir la structure.

Lors du débâchage de la structure, il est nécessaire d'enrouler manuellement les différentes bâches successives sur leur tambour respectif, ce qui constitue, en somme, un inconvénient.

On connaît déjà, par le document US-A-2.140.220, un dispositif de bâchage comprenant des moyens de recouvrement présentant la forme d'une ceinture ouverture dont un des brins est constitué par la bâche et l'autre brin par les sangles de traction. Les deux extrémités de cette ceinture ouverte, s'enroulant partiellement autour d'un tambour de renvoi, situé au faîte du hall ou de la structure, sont reliées l'une au tambour d'enroulement et de déroulement de la bâche et l'autre aux bobines de déroulement et d'enroulement des sangles de traction. Le tambour et les bobines sont entraînés par un même moteur qui, en fonction de son sens de rotation, entraîne, soit le tambour, soit les bobines. Ainsi, chaque pan de la toiture du hall ou de la structure est couvert par une bâche.

Cependant, au faîte du hall ou de la structure, l'étanchéité n'est pas assurée par les bâches disposées de part et d'autre dudit faîte et il est nécessaire de prévoir des moyens complémentaires pour obtenir ladite étanchéité.

Toutefois, cette dernière est difficilement réalisée et on a préféré remplacer l'utilisation de deux bâches par l'utilisation d'une bâche enjambant le faite et s'étendant d'un côté latéral du hall ou de la structure à l'autre côté latéral. A cet effet, les différentes bâches sont souvent enroulées sur des tambours disposés près du sol le long de la structure, et les extrémités desdites bâches sont reliées à des cordes. Ces cordes passent par-dessus le toit de la structure et leurs extrémités retombent de l'autre côte de celle-ci de façon à permettre le halage des bâches successives par-dessus le toit.

Afin de faciliter le guidage des bâches pendant leur mouvement, celles-ci possèdent souvent des chants latéraux plus rigides pourvus de joncs qui se déplacent dans une rainure prévue à cet effet dans les profilés de la structure.

On connaît, par ailleurs, par le document NL-A-8.101.484, un dispositif de bâchage et de débâchage d'une serre constituée de plusieurs structures verticales, parallèles entre elles et supportant des gouttières. Entre ces différentes structures verticales s'étend, en outre, une couverture vitrée.

En fait, le module de base de ce dispositif de bâchage et de débâchage se compose de tambours d'enroulement de bâche disposés en alternance de part et d'autre d'une structure verticale.

Sur ces tambours d'enroulement sont enroulées des bâches qu'il convient d'étendre au-dessus d'une surface délimitée par deux structures verticales. A cet effet, lesdites bâches sont fixées à leur extrémité libre, à des câbles de traction permettant de les étendre au-dessus de la surface considérée.

Par ailleurs, les tambours d'enroulement disposés d'un même côté d'une structure verticale sont reliés les uns aux autres au moyen de tronçons d'arbres intermédiaires permettant, ainsi, de les entraîner en rotation par le biais de moyens moteurs communs.

Quant aux câbles de traction, auxquels sont fixées les extrémités libres des bâches précitées, ceux-ci décrivent, grâce à un ensemble de poulies de renvoi, une trajectoire bouclée évitant l'enroulement ou le déroulement desdits câbles sur une quelconque bobine lors du déploiement ou du repliement des bâches. Cette disposition permet, en outre, d'associer à deux câbles de traction, un ensemble de bâches de ce dispositif de bâchage et de débâchage.

En somme, ce dispositif étant dépourvu de bobines d'enroulement des câbles de traction, oblige d'étendre ces derniers au-dessus de la surface à recouvrir ce qui, d'une part, augmente les difficultés de montage du hall et, d'autre part, réduit la hauteur utile de ce dernier.

Ainsi, ces dispositifs de bâchage-débâchage, actuellement connus possèdent plusieurs inconvénients qui constituent un frein pour le développement de ce mode de couverture.

La présente invention a pour but de remédier à ces inconvénients. L'invention telle qu'elle est caractérisée dans les revendications, résout le problème consistant à créer un dispositif de bâchage-débâchage de halls ou de toutes autres structures analogues destinés à être couverts totalement par des bâches, comprenant un ensemble modulable de bâches composées d'au moins deux bâches disposées en quinconce par rapport à un plan médian transversal de cet ensemble modulable, la ou les bâches d'un côté du plan médian transversal étant soumises à une course de sens contraire à celui de la ou des bâches de l'autre côté de ce plan médian transversal, chacune desdites bâches s'enroulant sur au moins un tambour entraîné par un arbre et se déroulant de ce tambour et comportant leur extrémité libre reliée à des sangles entraînées exerçant une traction sur les bâches lors de leur déroulement, chaque ensemble modulable comportant de chaque côté latéral, d'une part, l'arbre d'entraînement des tambours et un arbre d'entraînement de bobines sur lesquelles s'enroulent ou desquelles se déroulent les sangles de traction dont une extrémité est reliée à l'extrémité des bâches, ces arbres étant disposés, pratiquement, dans le prolongement l'un de l'autre et, d'autre part, un moteur unique entraînant, en phase de bâchage, l'arbre d'entraînement des bobines situé d'un côté du plan médian transversal dudit ensemble modulable et entraînant, en phase de débâchage, l'arbre d'entraînement des tambours situé de l'autre côté dudit plan médian transversal.

Les avantages obtenus grâce à cette invention consistent essentiellement en ce que, pour un dispositif modulaire pouvant convenir pour un grand nombre de situations et de dimensions des structures moyennant un minimum d'adaptation, on procède à un bâchage et/ou débâchage automatique de halls ou de toutes autres structures par une manoeuvre simultanée de plusieurs bâches parcourant chacune les deux pans de la toiture en enjambant le faîte et ceci, avec une grande fiabilité de fonctionnement tout en permettant d'éliminer les problèmes d'étanchéité tels qu'indiqués ci-dessus.

Un autre avantage de l'invention consiste en ce qu'il est possible, pour une même surface de recouvrement, vue dans le sens de la longueur du hall ou de la structure, de diminuer pratiquement de la moitié la puissance des moteurs. En effet, dans le cadre du document US-A-2.140.220, le moteur doit entraîner la totalité des bâches alors que, selon l'invention, le moteur n'est obligé d'entraîner que les bâches situées d'un côté du plan médian transversal alors que les bâches situées de l'autre côté du plan médian transversal sont entraînées par l'autre moteur, peu importe la longueur de la course des bâches, car une fois halées au faîte du hall ou de la structure, les bâches retombent de l'autre côté et contribuent, de par leur poids, à l'effort de traction exercé sur les sangles dans le but d'obtenir le recouvrement total du hall ou de la structure.

L'invention est exposée ci-après plus en détail à l'aide de dessins représentant seulement un mode d'exécution.
La figure 1 représente une vue en plan d'un hall ou d'une structure métallique pourvue du dispositif de bâchage-débâchage conforme à l'invention, pendant la phase de bâchage.
La figure 2 représente une vue en élévation du hall ou de la structure de la figure 1.
La figure 3 est une vue en coupe d'un tambour d'enroulement des bâches du dispositif.
La figure 4 est une vue partielle en élévation du dispositif de bâchage-débâchage selon l'invention.
La figure 5 est une vue en élévation du dispositif de la figure 4, selon une vue V-V.

On se réfère aux figures 1 et 2.

Le dispositif de bâchage-débâchage 1, conforme à l'invention, est destiné à la mise en place et à l'enlèvement automatique d'un ensemble de bâches 2, 3, 4, 5... 2₁, 3₁, 4₁, 5₁... par dessus un hall ou une structure 6, notamment métallique, schématisé sur les figures 1 et 2 et comportant deux pans 7,8 se rejoignant au faîte 9.

Le hall ou la structure 6 se compose de plusieurs fermes 10, 11 juxtaposées et reliées par des poutrelles de liaison 12, 13 assurant le support des différentes bâches lorsque le hall ou la structure est bâché De ce fait, le dispositif de bâchage-débâchage 1 est, selon l'invention, composé de modules 14. Un de ces modules 14 est représenté dans la figure 1.

Chaque module 14 comporte des bâches 2, 3, 4, 5... 2₁, 3₁, 4₁, 5₁... situées de part et d'autre d'un plan médian transversal 15. Avantageusement, mais non obligatoire, le nombre de bâches situées d'un côté 16 du plan médian transversal 15 est identique au nombre de bâches situées de l'autre côté 17 dudit plan médian transversal 15. Selon l'invention, la course 18 des bâches 2, 3, 4, 5... situées du côté 16 du plan médian transversal 15 est de sens contraire de la course 19 des bâches 2₁, 3₁, 4₁,5₁... situées du côté 17 du plan médian transversal 15.

Chaque bâche 2, 3, 4, 5... ou 2₁, 3₁, 4₁, 5₁... s'enroule sur un tambour 20, 21, 22, 23... ou 20₁, 21₁, 22₁, 23₁... et elle est tractée par des sangles 24, 25-26, 27... ou 24₁, 25₁-26₁, 27₁... solidaires de l'extrémité libre 28 de la bâche et s'enroulant sur des bobines 29, 30 - 31, 32 ou 29₁, 30₁-31₁, 32₁.

Lesdits tambours 20 à 23... ou 20₁ à 23₁... sont montés solidairement en rotation sur l'arbre d'entraînement 33,34. De même, les bobines 29, 30-31, 32 ou 29₁, 30₁-31₁, 32₁ sont montées solidairement en rotation sur un arbre d'entraînement 35, 36.

Comme visible dans la figure 1, l'arbre d'entraînement 33 des tambours 20 à 23 est situé pratiquement dans le prolongement de l'arbre d'entraînement 36 des bobines 29₁ à 32₁, les deux arbres 33 et 36, disposés de part et d'autre du plan médian transversal 15, étant parallèles au côté latéral 37 du hall ou de la structure 6. Il en est de même pour les arbres d'entraînement 34 et 35 parallèles au côté latéral 38 du hall ou de la structure 6.

Conformément à l'invention, on prévoit, pour chaque module 14, deux moteurs de préférence électriques 39, 40, chacun de ces moteurs 39, 40, disposés l'un sur le côté latéral 37 et l'autre sur le côté latéral 38 du hall ou de la structure 6, entraînant alternativement l'arbre d'entraînement des tambours ou l'arbre d'entraînement des bobines.

Les tambours 20-23, 20₁-23₁ des bâches 2-5, 2₁-5₁ sont disposés en enfilade sur les arbres d'entraînement 33, 34 et sont séparés par des flasques de guidage 41, représentés sur la figure 3. Ces flasques de guidage 41, solidaires des arbres d'entraînement 33, 34 ou du hall ou de la structure 6, coopèrent avec des joncs 42 des bâches 2-5, 2₁-5₁, lors de l'enroulement de celle-ci, ce qui a pour effet d'assurer un enroulement sans pli des bâches. Les joncs 42 ont de préférence une certaine rigidité et une épaisseur supérieure à celle de la bâche. De ce fait, cette dernière reste souple et détendue en position enroulée, ce qui contribue à la faisabilité d'un enroulement automatique et sans faux-plis.

On se réfère aux figure 4 et 5.

Conformément à l'invention, les moteurs électriques 39, 40 n'actionnent, par l'intermédiaire d'un même arbre moteur 43, qu'un arbre 33, 34 ou 35, 36 à la fois, l'arbre adjacent étant débrayé et l'arbre correspondant, situé de l'autre côté latéral du hall ou de la structure 6, étant en roue libre.

Chaque arbre moteur 43 est entraîné en rotation par un des moteurs électriques 39, 40 par l'intermédiaire d'un accouplement élastique 44 reliant l'arbre moteur 43 avec l'arbre de sortie 45 dudit moteur électrique 39, 40.

En outre, chaque arbre moteur 43 tourne dans des paliers 46 solidaires du hall ou de la structure 6, et comporte deux embrayages 47 et 48 et deux pignons moteurs 49 et 50 solidaires en rotation de l'arbre moteur 43, notamment par clavetage.

Afin de faciliter la commande centralisée des différents embrayages 47 et 48 à partir d'un pupitre de commande (non représenté), lesdits embrayages sont de préférence constitués par des accouplements électromagnétiques à denture, composés chacun d'une partie 51 solidaire de l'arbre moteur 43, et d'une partie mobile 52 solidaire en rotation avec l'un des pignons moteurs 49 ou 50, l'effet d'accouplement électromagnétique ayant lieu entre chaque partie 51 et 52 des embrayages 47 et 48.

Il s'ensuit qu'en fonction de la commande actionnée par l'opérateur à partir d'un pupitre, l'un ou l'autre des pignons moteurs 49 ou 50 de l'arbre moteur 43 sera actionné, et fournira le couple nécessaire à la mise en rotation de l'un des arbres d'entraînement 33, 34 ou 35, 36 du dispositif de bâchage-débâchage 1.

L'arbre 33, 34 d'entraînement des tambours 20-23, 20₁-23₁ est mobile en rotation dans des paliers 53 solidaires du hall ou de la structure 6, et comporte à l'une de ses extrémités 54 un pignon mené 55. Ce dernier est situé vis-à-vis du pignon moteur 49 de l'arbre moteur 43, et coopère avec ledit pignon moteur 49 par l'intermédiaire d'une chaîne 56.

De la même manière, l'arbre 35, 36 d'entraînement des bobines 29-32, 29₁-32₁ est mobile en rotation dans des paliers 57 solidaires du hall ou de la structure 6, et comporte à l'une de ses extrémités 58 un pignon mené 59. Celui-ci est situé vis-à-vis du pignon moteur 50 de l'arbre moteur 43, et coopère avec ledit pignon moteur 50 par l'intermédiaire d'une chaîne 60.

Il en résulte que lors du fonctionnement du dispositif de bâchage-débâchage selon l'invention, en phase de débâchage, l'arbre moteur 43 actionne l'arbre 33 d'entraînement des tambours 20-23 par l'intermédiaire de l'accouplement électromagnétique 47, du pignon moteur 49, de la chaîne 56 et du pignon mené 55, et les bâches 2 à 5 s'enroulent sur leurs tambours 20-23 en entraînant le déroulement des sangles 24-27 et la rotation des bobines 29-32 de l'arbre 35 qui lui se trouve en roue libre.

De la même façon, pour le bâchage du hall ou de la structure 6, les arbres moteurs 45 actionnent l'arbre 35 d'entraînement des bobines 29-32 par l'intermédiaire de l'accouplement électromagnétique 48, du pignon moteur 50, de la chaîne 60 et du pignon mené 59, et les sangles 24-27 s'enroulent sur les bobines 29-32 en entraînant le déroulement des bâches 2 à 5 et leur passage par-dessus le faîte 9 du hall ou de la structure 6.

Bien entendu, la détermination dans chaque cas du nombre de bâches pouvant être portées par un même arbre, et par suite le nombre et la répartition des arbres 33, 34 et 35, 36, des tambours 2 à 5, 2₁ à 5₁, des bobines 29 à 32, 29₁ à 32₁, etc..., sont à la portée de l'Homme de Métier.

Il est clair que le fonctionnement issu du dispositif 1 de bâchage-débâchage selon l'invention présente l'avantage d'une grande rapidité et facilité d'utilisation. Il peut, en outre, être pourvu de toutes les sécurités nécessaires (relais "fin de course", temporisations, etc...) permettant d'éviter les mises en routes inopportunes, et d'un tableau de commande unique pour la mise en route séparée et successive des différents moteurs 39, 40 et des embrayages 47 et 48.

## Revendications

1. Dispositif de bâchage-débâchage de halls ou de toutes autres structures analogues (6) destinées à être couvertes totalement par des bâches (2, 3, 4, 5) comprenant un ensemble modulable (14) de bâches composé d'au moins deux bâches (2, 2 ₁), disposées en quinconce par rapport à un plan médian transversal (15) de cet ensemble modulable (14), la ou les bâches (2, 3, 4, 5..) d'un côté (16) du plan médian transversal (15) étant soumises à une course (18) de sens contraire à celui (19) de la ou des bâches (2₁, 3₁, 4₁, 5₁..) de l'autre côté (17) de ce plan médian transversal (15), chacune desdites bâches (2, 3, 4, 5-52₁, 3₁, 4₁, 5₁) s'enroulant sur au moins un tambour (20, 21, 22, 23-20₁, 21₁, 22₁, 23₁) entraîné par un arbre (33, 34) et se déroulant de ce tambour (20, 21, 22, 23-20₁, 21₁, 22₁, 23₁) et comportant leur extrémité libre (28) reliée à des sangles entraînées (24, 25, 26, 27-24₁, 25₁, 26₁, 27₁) exerçant une traction sur les bâches (2, 3, 4, 5-2₁, 3₁, 4₁, 5₁) lors de leur déroulement, caractérisé par le fait que chaque ensemble modulable (14) comporte de chaque côté latéral (37, 38), d'une part, l'arbre d'entraînement (33, 34) des tambours (20, 21, 22, 23-20₁, 21₁, 22₁, 23₁) et un arbre d'entraînement (35, 36) de bobines (29, 30, 31, 32-29₁, 30₁, 31₁, 32₁) sur lesquelles s'enroulent ou desquelles se déroulent les sangles de traction (24, 25, 26, 27-24₁, 25₁, 26₁, 27₁) dont une extremité est reliée à l'extrémité (28) des bâches (2, 3, 4, 5-52₁, 3₁, 4₁, 5₁), ces arbres d'entraînement (33, 36-34, 35) étant disposés pratiquement dans le prolongement l'un de l'autre et, d'autre part, un moteur unique (39, 40) entraînant, en phase de bâchage, l'arbre d'entraînement (36, 35) des bobines (29₁, 30₁, 31₁, 32₁-29, 30, 31, 32) situé d'un côté (17, 16) du plan médian transversal (15) dudit ensemble modulable (14) et entraînant en phase de débâchage, l'arbre d'entraînement (33, 34) des tambours (20, 21, 22, 23,-20₁, 21₁, 22₁, 23₁) situé de l'autre côté (16, 17) dudit plan médian transversal (15).

2. Dispositif de bâchage débâchage selon la revendication 1, caractérisé par le fait que plusieurs tambours (20) à (23) d'enroulement des bâches (2) à (5) sont disposés en enfilade sur un arbre d'entraînement (33) et délimités par des flasques de guidage (41) des bâches (2) à (5) pourvues de joncs (42).

3. Dispositif de bâchage-débâchage selon la revendication 1, caractérisé par le fait qu'un arbre d'entraînement (33) des tambours (20) à (23) et un arbre d'entraînement (36) des bobines (29₁) à (32₁), situés d'un même côté latéral (37) du hall ou de la structure (6) et pratiquement dans le prolongement, l'un de l'autre, sont actionnés alternativement en rotation par un même arbre moteur (43) par l'intermédiaire de deux transmissions composées chacune d'un pignon moteur (49, 50) solidaire en rotation dudit arbre moteur (43), d'un pignon mené (55, 59) solidaire en rotation des arbres d'entraînement (33, 36) et d'une chaîne (56, 60).

4. Dispositif de bâchage-débâchage selon la revendication 3, caractérisé par le fait que chaque arbre moteur (43) est entraîné en rotation par le moteur (39, 40) par l'intermédiaire d'un accouplement élastique (44) reliant l'arbre moteur (43) avec l'arbre de sortie (45) dudit moteur (39, 40).

5. Dispositif de bâchage-débâchage selon la revendication 3, caractérisé en ce que l'arbre moteur (43) comporte un premier accouplement électromagnétique (47) pour entraîner l'arbre d'entraînement (33) des tambours (20) à (23) par l'intermédiaire du pignon moteur (49) de la chaîne (56) et du pignon mené (54) et un second accouplement électromagnétique (48) pour entraîner l'arbre d'entraînement (36) des bobines (29₁) à (32₁) par l'intermédiaire du pignon moteur (50), de la chaîne (60) et du pignon mené (59).

6. Dispositif de bâchage-débâchage selon la revendication 1, caractérisé par le fait que les arbres d'entraînement (33, 34) des tambours (20) à (23) et (20₁) à (23₁) et les arbres d'entraînement (35, 36) des bobines (29) à (32) et (29₁) à (32₁) sont disposés en alternance de chaque côté latéral (37, 38) du hall ou de la structure (6).

## Patentansprüche

1. Vorrichtung zum Überziehen mit einer Plane, und zum Entfernen dieser letzten, von Hallen oder irgendwelchen sonstigen ähnlichen Strukturen (6), die dazu bestimmet sind, völlig mit Planen (2, 3, 4, 5) überdeckt zu werden, die einen Modularsatz (14) Planen umfaßt, der wenigstens aus zwei wechselständig bezüglich einer Quermittelebene (15) dieses Modularsatzes (14) angeordneten Planen (2, 2₁) besteht, wobei die Plane oder Planen (2, 3, 4, 5..) an einer Seite (16) der Quermittelebene (15) einem Hub (18) in Gegenrichtung zu demjenigen (19) der Plane oder Planen (2₁, 3₁, 4₁, 5₁..) an der anderen Seite (17) dieser Quermittelebene (15) unterworfen sind, wobei sich jede der genannten Planen (2, 3, 4, 5,-52₁, 3₁, 4₁, 5₁) um einen von einer Welle (33, 34) angetriebenen Trommel (20, 21, 22, 23-20₁, 21₁, 22₁, 23₁) herumwindet und von diesem Trommel (20, 21, 22, 23-20₁, 21₁, 22₁, 23₁) abwindet und ihr freies Ende (28) mit Antriebsriemen (24, 25, 26, 27-24₁, 25₁, 26₁, 27₁) verbunden hat, die eine Zugkraft auf die Planen (2, 3, 4, 5-52₁, 3₁, 4₁, 5₁) während deren Abwindung ausüben, dadurch gekennzeichnet, daß jeder Modularsatz (14) an jeder Seite (37, 38), einerseits, die Antriebswelle (33, 34) der Trommeln (20, 21, 22, 23-20₁, 21₁, 22₁, 23₁) und eine Antriebswelle (35, 38) der Rolle (29, 30, 31, 32-29₁, 30₁, 31₁, 32₁), um die oder von denen sich die Zugriemen (24, 25, 26, 27-24₁, 25₁, 26₁, 27₁), deren eines Ende mit dem Ende (28) der Planen (2, 3, 4, 5-52₁, 3₁, 4₁, 4₁, 5₁) verbunden ist, herum- oder abwinden, wobei diese Wellen (33, 36-34, 35) praktisch in der Verlängerung von einander angeordnet sind, und, andererseits, einen einzigen Antriebsmotor (39, 40), der die an einer Seite (17, 16) der Quermittelebene (15) des genannten Modularsatzes (14) befindliche Antriebswelle (36, 35) der Rollen (29₁, 30₁, 31₁, 32₁-29, 30, 31, 32) während der Überziehung und die an der anderen Seite (16, 17) der genannten Quermittelebene (15) befindliche Antriebswelle (33, 34) der Trommeln (20, 21, 22, 23-20₁, 21₁, 22₁, 23₁) während der Entfernung antriebt, umfaßt.

2. Vorrichtung zum Überziehen mit einer Plane, und zum Entfernen dieser letzten, nach Anspruch 1, dadurch gekennzeichnet, daß mehrere Trommeln (20) bis (30) zum Herumwinden der Planen (2) bis (5) in einer Reihe auf einer Antriebswelle (33) angeordnet und von Führungsseitenwandungen (41) für die mit Ringen (42) versehenden Planen (2) bis (5) begrenzt sind.

3. Vorrichtung zum Überziehen mit einer Plane, und zum Entfernen dieser letzten, nach Anspruch 1, dadurch gekennzeichnet, daß eine Antriebswelle (33) der Trommeln (20) bis (23) und eine Antriebswelle (36) der Rollen (29₁) to (32₁), die sich an einer selben Seite (37) der Halle oder Struktur (6) und praktisch in der Verlängerung von einander befinden, abwechselnd von einer selben Antriebswelle (43) in Drehung betätigt werden, über zwei Achsantriebe, die je aus einem in Drehung fest mit der genannten Antriebswelle (43) verbundenen Antriebsrab (49, 50), einem in Drehung fest mit den Antriebswellen (33, 36) verbundenen getriebenen Zahnrad (55, 59) und einer Kette (56, 60) bestehen.

4. Vorrichtung zum Überziehen mit einer Plane, und zum Entfernen dieser letzten, nach Anspruch 3, dadurch gekennzeichnet, daß jede Antriebswelle vom Motor (39, 40), über eine elastische Kupplung (44), die die Antriebswelle (43) mit der Ausgangswelle (45) des gennanten Motors (39, 40) verbindet, angretrieben wird.

5. Vorrichtung zum Überziehen mit einer plane, und zum Entfernen dieser letzten, nach Anspruch 3, dadurch gekennzeichnet, daß die Antriebswelle (43) eine erste Elektromagnetkupplung (47) zum Antrieb der Antriebswelle (33) der Trommeln (20) bis (23) über ein Antriebsrad (49) der Kette (56) und das getriebene Zahrand (54), und eine zweite Elektromagnetkupplung (48) zum Antrieb der Antriebswelle (36) der Rollen (29₁) bis (32₁) über ein Antriebsrad (50) der Kette (60) und das getriebene Zahrand (59) umfaßt.

6. Vorrichtung zum Überziehen mit einer Plane, und zum Entfernen dieser letzten, nach Anspruch 1, dadurch gekennzeichnet, daß die Antriebswellen (33, 34) der Trommeln (20) bis (23) und (20₁) bis (23₁) und die Antriebswellen (35, 36) der Rollen (29) bis (32) und (29₁) bis (32₁) abwechselnd and jeder Seite (37, 38) der Halle oder Struktur (6) angeordnet sind.

## Claims

1. Device for covering with a tarpaulin and uncovering halls or any other analogous structures (6) intended for being completely covered with tarpaulins (2, 3, 4, 5), comprising a modular set (14) of tarpaulins consisting of a least two tarpaulins (2, 2₁) alternatively arranged with respect to a transversal median plane (15) of this modular set (14), the tarpaulin or tarpaulins (2, 3, 4, 5..) on side (16) of the transversal median plane (15) being subjected to a stroke (18) in a direction opposite to that (19) of the tarpaulin or tarpaulins (2₁, 3₁, 4₁, 5₁..) on the other side (17) of this transversal median (15), each of said tarpaulins (2, 3, 4, 5-2₁, 3₁, 4₁, 5₁) winding up onto at least one drum (20, 21, 22, 23-20₁, 21₁, 22₁, 23₁) driven by a shaft (33, 34) and unwinding from this drum (20, 21, 22, 23-20₁, 21₁, 22₁, 23₁) and having their free end (28) connected to driven belts (24, 25, 26, 27-24₁, 25₁, 26₁, 27₁) exerting a traction onto the tarpaulins (2, 3, 4, 5-2₁, 3₁, 4₁, 5₁) during their unwinding, characterized in that each modular set (14) comprises, on each lateral side (37, 38), on the one hand, the driving shaft (33, 34) for the drums (20, 21, 22, 23-20₁, 21₁, 22₁, 23₁) and a driving shaft (35, 38) for the reels (29, 30, 31, 32-29₁, 30₁, 31₁, 32₁) onto which wind up or from which unwind the traction belts (24, 25, 26, 27-24₁, 25₁, 26₁, 27₁) one end of which is connected to the end (28) of the tarpaulins (2, 3, 4, 5-2₁, 3₁, 4₁, 5₁), these driving shafts (33, 36-34, 35) being practically arranged in the extention of each other and, on the other hand, one single driving motor (39, 40) driving, during the covering, the driving shaft (36, 35) for the reels (29₁, 30₁, 31₁, 32₁-29, 30, 31, 32) located on one side (17, 16) of the transversal median plane (15) of said modular set (14) and driving, during the uncovering, the driving shaft (33, 34) for the drums (20, 21, 22, 23-20₁, 21₁, 22₁, 23₁) located on the other side (16, 17) of said transversal median plane (15).

2. Device for covering with a tarpaulin and uncovering according to claim1, characterized in that several drums (20) to (23) for winding up the tarpaulins (2) to (5) are arranged in a series on a driving shaft (33) and limited by guiding side walls (41) for the tarpaulins (2) to (5) provided with retaining rings (42).

3. Device for covering with a tarpaulin and uncovering according to claim 1, characterized in that a driving shaft (33) for the drums (20) to (23) and a driving shaft (36) for the reels (29₁) to (32₁), located on one and the same lateral side (37) of the hall or structure (6) and practically in the extension of each other, are alternatively actuated in rotation by one and the same driving shaft (43), through two transmissions, each comprised of a driving gear (49, 50) integral in rotation with said driving shaft (43) a driven gear (55, 59) integral in rotation with the driving shahfts (33, 36) and a chain (56, 60).

4. Device for covering with a tarpaulin and uncovering according to claim 3, characterized in that each driving shaft is driven in rotation by the motor (39, 40), through a flexible coupling (44) connecting the driving motor (43) to the output shaft (45) of said motor (39, 40).

5. Device for covering with a tarpaulin and uncovering according to claim 3, characterized in that the driving shaft (43) comprises a first electro-magnetic coupling (47) for driving the driving shaft (33) for the drums (20) to (23), through a driving gear (49) of the chain (56) and the driven gear (54), and a second electro-magnetic coupling (48) for driving the driving shaft (36) for the reels (29₁) to (32₁), through a driving gear (50) of the chain (60) and the driven gear (59).

6. Device for covering with a tarpaulin and uncovering according to claim 1, characterized in that the driving shafts (33, 34) for the drums (20) to (23) and (20₁) to (23₁) and the driving shafts (35, 36) for the reels (29) to (32) and (29₁) to (32₁) are alternatively arranged on each lateral side (37, 38) of the hall or structure (6).
